# EUROPÄISCHE PATENTSCHRIFT

(11) **EP 2 181 860 B1**
(45) Veröffentlichungstag und Bekanntmachung des Hinweises auf die Patenterteilung: **20.03.2013**
(21) Anmeldenummer: 09173162.0
(22) Anmeldetag: 15.10.2009
(51) Int. Cl.: B44C 5/04, B44F 9/02, B44F 9/04

(54) **Bauelement aus Holzwerkstoff mit besonderen haptischen Eigenschaften und Verfahren zur Herstellung eines solchen Bauelements**
Construction element made of wood material with special haptic characteristics and method for producing such a construction element
Composant en matière dérivée du bois doté de propriétés tactiles particulières et procédé de fabrication d'un tel composant

(30) Priorität: 22.10.2008 DE 102008052677; 23.10.2008 DE 102008052883
(43) Veröffentlichungstag der Anmeldung: 05.05.2010
(73) Patentinhaber: Fritz Egger GmbH & Co. OG, 3105 Unterradlberg (AT)
(72) Erfinder: Wolf, Ansgar, 59602 Rüthen (DE); Rehker, Stephan, 37671 Höxter (DE); Dietz, Thorsten, 59929 Brilon (DE)
(74) Vertreter: Cohausz & Florack

(56) Entgegenhaltungen:
- EP-A1- 0 680 824
- EP-A1- 1 645 339
- DE-A1-102007 019 871

## Beschreibung

Die Erfindung betrifft ein Bauelement, insbesondere Paneel, aus Holzwerkstoff, insbesondere zur Verwendung als Möbelbauelement oder Wand-, Decken- oder Bodenpaneel, mit einer Oberflächenschicht und einem die Oberflächenschicht teilweise bedeckenden Materialauftrag. Ferner betrifft die Erfindung ein Verfahren zur Herstellung eines solchen Bauelements, bei dem auf eine Trägerplatte aus Holzwerkstoff oder ein Trägerprofil aus Holzwerkstoff eine Oberflächenschicht aufgebracht wird, und bei dem auf die Oberflächenschicht ein lackartiger Materialauftrag aufgedruckt wird.

Holzwerkstoffplatten mit Dekorbeschichtung werden vielfach als Fußbodenpaneele und zur Verkleidung von Wänden und Decken bzw. als Möbelbauelemente eingesetzt. Derartige Paneele weisen zumeist eine rechteckige Form auf und sind üblicherweise zumindest an ihren Längskanten mit Profilen versehen, die eine Ankoppelung benachbarter Paneele erlauben, um einen großflächigen Belag schaffen zu können. Weit verbreitet werden dafür Holzfaserplatten, bevorzugt sogenannte, nach dem Trockenverfahren hergestellte, MDF-Platten (Medium Density Fiberboard) oder HDF-Platten (High Density Fiberboard) verwendet. Neben dem direkten Bedrucken können auch mit einem Kunstharz imprägnierte und vorgetrocknete Papiere unter hoher Hitze und Druck direkt auf die Plattenoberflächen gepresst werden, um das gewünschte Dekor aufzubringen. Da diese Imprägnate das Bestreben haben, beim Verpressen zu schrumpfen, erzeugen sie eine Spannung, weshalb diese Platten stets beidseitig mit einem imprägnierten Papier versehen werden müssen, um eine spannungsbedingte Biegung der Platten zu verhindern.

Neben den laminatbeschichteten Holzfaserplatten werden in jüngerer Zeit auch direkt beschichtete Platten für Paneele der genannten Art eingesetzt. Solche Paneele sind bspw. aus der EP 1 645 339 A1 bekannt. Dabei werden die Faserplatten mit flüssigen Beschichtungsmitteln versehen, wobei auf eine eingefärbte Grundschicht ein Dekor, beispielsweise ein Holzdekor gedruckt wird und abschließend ein oder mehrere transparente Versiegelungsschichten aufgetragen werden. Die EP 1 645 339 A1 beschreibt die Herstellung einer strukturierten Oberfläche durch Aufbringen einer ersten Beschichtung und einer zweiten Beschichtung mit räumlich variierender Auftragsmenge.

Aus der EP 1 892 352 A2 ist ein Fußbodenpaneel bekannt, das eine Basisplatte (Trägerplatte) aufweist, die auf ihrer Oberseite mit einer Dekorschicht bedruckt ist, wobei auf die Dekorschicht eine erste Lackschicht und eine zweite Lackschicht aufgebracht sind. Die auf die Dekorschicht aufgebrachte erste Lackschicht ist dabei härter und weniger elastisch als die darauf folgende zweite Lackschicht. Die erste Lackschicht enthält abriebfeste Partikel, insbesondere Korund, während die zweite, weichere und elastische Lackschicht deutlich weniger, in der Regel überhaupt keine abriebfesten Partikel enthält. Es sollen so günstige Verhältnisse hinsichtlich der Verschleißeigenschaften solcher Fußbodenpaneele erreicht werden.

Aus der EP 1 351 821 B1 ist ein Verfahren zum Herstellen von Fußbodenpaneelen mit Laminatbeschichtung bekannt, bei dem zwischen einem Tragkern und einer dekorativen und abriebresistenten, duroplastischen Laminatschicht eine Dämpfungsfolie aus einem Elastomer angeordnet wird. Die Dämpfungsfolie und die dekorative und abriebresistente, duroplastische Laminatschicht werden dabei miteinander und mit dem Tragkern mittels Pressens verbunden. Die so hergestellten Fußbodenpaneele sollen verbesserte Trittschalleigenschaften besitzen.

Der vorliegenden Erfindung liegt die Aufgabe zugrunde, ein Bauelement, insbesondere Paneel, aus Holzwerkstoff zur Verwendung als Möbelbauelement oder Wand-, Decken- oder Bodenpaneel zur Verfügung zu stellen, das in haptischer Hinsicht eine weich anmutende Oberfläche besitzt und sich kostengünstig herstellen lässt. Insbesondere liegt der Erfindung die Aufgabe zugrunde, ein Verfahren zur Herstellung eines solchen Bauelements bzw. Paneels anzugeben.

Gelöst wird diese Aufgabe durch ein Bauelement mit den Merkmalen des Anspruchs 1 bzw. durch ein Verfahren mit den Merkmalen des Anspruchs 12.

Bevorzugte und vorteilhafte Ausgestaltungen des erfindungsgemäßen Bauelements bzw. Verfahrens sind in den Unteransprüchen angegeben.

Das erfindungsgemäße Bauelement weist ein Trägerelement, insbesondere in Form einer Platte oder eines Profils aus Holzwerkstoff auf, das mit einer Oberflächenschicht und einem darauf schichtartig angeordneten Materialauftrag versehen ist, wobei der Materialauftrag die Oberflächenschicht nicht vollflächig, sondern nur teilweise bedeckt und eine Mikrostruktur bildet, die eine Rauhtiefe im Bereich von 2 µm bis 30 µm aufweist, wobei der Materialauftrag 10 bis 50% der Fläche der Oberflächenschicht bedeckt, und wobei vom Materialauftrag definierte Bereiche unregelmäßig begrenzt und unregelmäßig verteilt auf der Oberflächenschicht angeordnet sind.

Das erfindungsgemäße Verfahren sieht dementsprechend vor, dass auf eine Trägerplatte aus Holzwerkstoff oder ein Trägerprofil aus Holzwerkstoff eine Oberflächenschicht aufgebracht wird, und dass auf die Oberflächenschicht ein lackartiger Materialauftrag so aufgedruckt wird, dass er 10% bis 50% der Fläche der Oberflächenschicht bedeckt und nach Aushärtung eine Mikrostruktur bildet, die eine Rauhtiefe im Bereich von 2 µm bis 30 µm aufweist und unregelmäßig begrenzt sowie unregelmäßig verteilt auf der Oberflächenschicht angeordnet ist.

Überraschend ist es gelungen, bei Bauelementen bzw. Paneelen der eingangs genannten Art durch Aufdrucken respektive Aufbringen einer Abschlussbeschichtung im Tiefdruckverfahren bislang nicht erreichte haptische Eigenschaften der lackierten Oberflächen zu erzielen.

Erfindungsgemäß hergestellte Bauelemente aus Holzwerkstoff besitzen eine weich anmutende Oberfläche. Der Eindruck einer weichen Oberfläche wird dabei im Wesentlichen oder maßgeblich durch die spezielle Mikrostruktur hervorgerufen respektive simuliert. Da die Mikrostruktur durch Aufdrucken eines lackartigen Materialauftrages erzeugt wird, ergeben sich vergleichsweise günstige Herstellungskosten für die erfindungsgemäßen Bauelemente. Denn hierzu können kontinuierlich arbeitende Druckwalzenmaschinen verwendet werden, die an sich bekannt und sehr leistungsfähig sind. Für die Ausführung des erfindungsgemäßen Verfahrens müssen die Maschinen mit mindestens einem erfindungsgemäß ausgestalteten Druckzylinder ausgestattet werden.

Eine besonders bevorzugte Ausgestaltung des erfindungsgemäßen Verfahren besteht darin, dass der Materialauftrag so aufgedruckt wird, dass er 20-40%, besonders bevorzugt 25-35% der Fläche der Oberflächenschicht bedeckt und nach der Aushärtung Bereiche bildet, die unregelmäßig begrenzt und unregelmäßig verteilt auf der Oberflächenschicht angeordnet sind. Die so hergestellten Bauelemente bzw. Paneele besitzen eine Oberfläche, die in haptischer Hinsicht einen Eindruck vermittelt, der demjenigen einer glatten, geölten Massivholzoberfläche entspricht. Ein solcher Eindruck ergibt sich insbesondere dann, wenn der Materialauftrag nach einer bevorzugten Ausgestaltung des Verfahrens so aufgedruckt wird, dass die Mikrostruktur eine Rauhtiefe im Bereich von 5 µm bis 20 µm, vorzugsweise im Bereich von 6,5 µm bis 15 µm aufweist.

Vorzugsweise wird der Materialauftrag so aufgedruckt, dass die von ihm gebildete Mikrostruktur eine Vielzahl separater Bereiche umfasst, deren jeweilige Flächenausdehnung im Bereich von 0,01 mm² bis 0,1 mm² liegt. Insbesondere sieht das erfindungsgemäße Verfahren in einer bevorzugten Ausgestaltung vor, dass der Materialauftrag so aufgedruckt wird, dass in einem Flächenbereich von 1 cm² der Oberflächenschicht mindestens 200, vorzugsweise mindestens 400 separate Mikrostrukturbereiche angeordnet sind.

Eine weitere bevorzugte Ausgestaltung des erfindungsgemäßen Verfahren ist **dadurch gekennzeichnet, dass** als Oberflächenschicht eine transparente Versiegelungsschicht aufgebracht oder aufgedruckt wird, dass vor der Versiegelungsschicht ein Holzdekor auf die Trägerplatte oder das Trägerprofil aufgedruckt wird, und dass auf dem die Mikrostruktur bildenden Materialauftrag eine aus einem Lack gebildete Porenstruktur aufgedruckt wird. Auf diese Weise lässt sich eine Holzoberfläche imitieren, und zwar insbesondere auch in optischer Hinsicht. Die dreidimensionale Porenstruktur wird dabei vorzugsweise in Konkordanz zur dargestellten Holzmaserung des zweidimensionalen Holzdekors aufgedruckt, so dass sehr weitgehend der Eindruck von Echtholz imitiert wird.

Nachfolgend wird die Erfindung anhand einer mehrere Ausführungsbeispiele darstellenden Zeichnung näher erläutert. In der Zeichnung zeigen:
- Fig. 1A, 1B und 1C: drei Rasterelektronenmikroskop-Aufnahmen eines Oberflächenabschnitts eines erfindungsgemäß hergestellten Paneels gemäß einer ersten Ausführungsform;
- Fig. 2A, 2B und 2C: drei Rasterelektronenmikroskop-Aufnahmen eines Oberflächenabschnitts eines erfindungsgemäß hergestellten Paneels gemäß einer zweiten Ausführungsform;
- Fig. 3: eine schematische Darstellung einer Vorrichtung zum Direktbedrucken plattenförmiger Bauelemente aus Holzwerkstoff;
- Fig. 4: eine schematische Darstellung zweier miteinander verbundener Paneele, in perspektivischer Ansicht; und
- Fig. 5: eine vergrößerte Detaildarstellung des Verbindungsbereichs der Paneele der Fig. 4, in Vorderseitenansicht.

Die in den Figuren 1 und 2 gezeigten Rasterelektronenmikroskop-Aufnahmen (REM-Aufnahmen) wurden an vier Proben erfindungsgemäß hergestellter Bauelemente bzw. Paneele aufgenommen. Die Proben wurden hierzu mittels eines Dübelschneiders aus plattenförmigen Paneelen herausgeschnitten, wobei sichergestellt wurde, dass die optisch zu messenden Oberflächen frei von Kratzern und Verunreinigungen blieben. Anschließend wurde die Oberfläche der jeweiligen kreisscheibenförmigen Probe mit einem Reiniger gesäubert, auf einen Probenhalter aufgeklebt, mit Gold bedampft und zur Ermittlung der Rauhtiefe in einem Rasterelektronenmikroskop untersucht. Die Schichtstärke des Goldauftrags betrug dabei ca. 2 Atome.

Die drei REM-Aufnahmen der jeweiligen Figur 1 bzw. 2 wurden mit unterschiedlichen Vergrößerungsgraden aufgenommen. Die mit A gekennzeichnete REM-Aufnahme zeigt jeweils eine 50-fache Vergrößerung, die mit B gekennzeichnete REM-Aufnahme zeigt jeweils eine 100-fache Vergrößerung, und die mit C gekennzeichnete REM-Aufnahme zeigt jeweils eine 1000-fache Vergrößerung, wobei die jeweilige Aufnahme am unteren Rand, rechts mit einem Größenmaßstab (200 µm, 100 µm bzw. 10 µm) versehen ist.

Die erfindungsgemäßen Paneele bzw. Proben weisen jeweils eine Trägerplatte aus Holzwerkstoff, vorzugsweise eine MDF-oder HDF-Platte auf. Die jeweilige Trägerplatte ist mit einer ein- oder mehrlagigen Oberflächenschicht 1 versehen, die für sich betrachtet im Wesentlichen glatt ausgebildet ist. Auf die Oberflächenschicht 1 ist ein Materialauftrag 2 als eine Art Abschlussschicht aufgedruckt.

Der Materialauftrag 2 bedeckt die Oberflächenschicht 1 nur teilweise und bildet eine Mikrostruktur. Unter dem Begriff "Mikrostruktur" wird im vorliegenden Kontext eine Struktur verstanden, die eine Rauhtiefe R_{Z} gemäß DIN 4768 im Bereich von 2 µm bis 30 µm, bevorzugt 5 µm bis 20 µm, besonders bevorzugt 6,5 µm bis 15 µm aufweist. Der Materialauftrag 2 liegt dabei nicht über die gesamte Oberfläche vor, sondern ist örtlich begrenzt. Der abschließende Materialauftrag bzw. die Abschlussschicht 2 ist also nicht vollflächig aufgetragen. Der Materialauftrag 2 ist allerdings so verteilt, dass mit bloßem Auge nicht oder kaum erkannt werden kann, wo er aufgebracht ist und wo nicht.

Die von dem Materialauftrag definierten Bereiche, welche die Mikrostruktur bilden, umfassen eine Vielzahl separater Bereiche, deren jeweilige Flächenausdehnung im Bereich von 0,01 mm² bis 0,1 mm² liegt. Die Bereiche, welche die Mikrostruktur bilden, umfassen eine Vielzahl separater Bereiche, wobei in einem Flächenbereich von 1 cm² der Oberflächenschicht 1 mindestens 200, vorzugsweise mindestens 400 separate Mikrostrukturbereiche angeordnet sind.

Die Figuren 1 und 2 zeigen Oberflächen erfindungsgemäßer Bauelemente bzw. Paneele, bei denen der Materialauftrag 2 10 bis 50%, vorzugsweise 20 bis 40%, besonders bevorzugt 25 bis 35% der Fläche der zuvor aufgebrachten, vorzugsweise aufgedruckten Oberflächenschicht 1 bedeckt und die vom Materialauftrag 2 definierten Bereiche unregelmäßig begrenzt sowie unregelmäßig verteilt auf der Oberflächenschicht 1 angeordnet sind. Der Materialauftrag 2 weist unregelmäßig große, insbesondere unterschiedlich hohe Erhebungen (Mikroerhebungen) auf. Die Erhebungen sind unregelmäßig verteilt angeordnet. Die unterhalb des Materialauftrags 2 liegende Oberflächenschicht 1 ist hier eine transparente, im Wesentlichen glatte Versiegelungsschicht. Unterhalb der transparenten Versiegelungsschicht ist ein Dekor, beispielsweise ein Holz-, Fliesen- oder Natursteindekor angeordnet. Die in den Figuren 1 und 2 gezeigten Oberflächen wirken haptisch sehr glatt und fühlen sich wie geölte Echtholzoberflächen an.

Der die Mikrostruktur bildende Materialauftrag 2 enthält abriebfestigkeitserhöhende und/oder die Kratz- und Scheuerfestigkeit erhöhende Partikel. Die Korngröße dieser Partikel, bei denen es sich beispielsweise um Korundpartikel und/oder Quarzpartikel handelt, beträgt weniger als 20 µm, vorzugsweise weniger als 15 µm. Solche Partikel werden auch als so genannte Nanopartikel bezeichnet.

In Fig. 3 ist schematisch eine Vorrichtung zum Direktbedrucken von Holzwerkstoffplatten dargestellt. Mehrere Platten 3 sind auf einem Förderband 4 angeordnet, die einzeln der Reihe nach verschiedenen Bearbeitungsstationen 5, 6, 7, 8 zugeführt werden. Die Förderrichtung ist in Fig. 3 durch einen Pfeil angedeutet und verläuft von links nach rechts. Anstelle mehrerer separater Platten 3 kann auch eine größere Holzwerkstoffplatte oder eine endlos hergestellte Holzwerkstoffplatte in der Vorrichtung gemäß Fig. 3 bearbeitet werden, die nach der im Folgenden beschriebenen Bearbeitung in einzelne Platten zerteilt wird.

Mittels der Bearbeitungsstationen 5 und 6 wird auf die Platten 3 ein mehrfarbiges, beispielsweise zweifarbiges Dekor, beispielsweise ein Holzdekor im Tiefdruckverfahren aufgedruckt. Dieses könnte aber auch im Drei- oder Vierfarbendruck oder durch ein digitales Druckverfahren realisiert werden. Im vorliegenden Beispiel weisen die Bearbeitungsstationen 5 und 6 hierzu Auftragswalzen 5.1, 6.1 auf, die mindestens eine Gravurwalze umfassen.

In Fig. 3 ist weiterhin dargestellt, dass die Oberfläche der Platten 3 nach dem Aufdruck des Dekors mittels einer weiteren Bearbeitungsstation 7 mit einer transparenten Versiegelungsschicht versehen wird. In der Bearbeitungsstation 7 wird eine im Wesentlichen vollflächige Oberflächenschicht (Versiegelungsschicht) aus einem Lack aufgebracht. Dazu weist die Bearbeitungsstation 7 eine Auftragswalze 7.1 auf, die eine gleichmäßige, im Wesentlichen glatte Schicht aus Lack auf die Oberfläche der Platten 3 aufbringt. Mittels einer nachgeschalteten Nachbearbeitungsvorrichtung 7.2 wird die aufgebrachte Beschichtung zumindest teilweise getrocknet bzw. ausgehärtet. Die Nachbearbeitungsvorrichtung 7.2 kann beispielsweise mittels eines Warmluftstroms oder elektromagnetsicher Strahlung, insbesondere UV-Strahlung die Trocknung und Aushärtung bewirken.

Auf die Bearbeitungsstation 7 folgt eine weitere Bearbeitungsstation 8. Durch die Bearbeitungsstation 8 wird mittels einer Auftragswalze 8.1 ein lackartiger, die zuvor aufgetragene Oberflächenschicht (Versiegelungsschicht) teilweise bedeckender Materialauftrag aufgebracht bzw. aufgedruckt, wobei der Materialauftrag auf der Oberflächenschicht eine Mikrostruktur bildet, die beispielsweise einer der in den Figuren 1 bis 4 gezeigten mikrostrukturierten Oberflächen entspricht. Zur Erzeugung des lackartigen Materialauftrags 2 wird vorzugsweise ein abriebfestigkeitserhöhende und/oder die Kratz- und Scheuerfestigkeit erhöhende Partikel, beispielsweise Korundpartikel und/oder Quarzpartikel enthaltender Lack verwendet. Die Mikrostruktur dieses Materialauftrags 2 wird dabei im Wesentlichen durch eine Gravurwalze (Druckzylinderwalze) 8.1 erzeugt, in deren Mantelfläche eine entsprechende Mikrostruktur ausgebildet ist.

In der nachgeschalteten Nachbearbeitungsvorrichtung 8.2 wird dann die zuletzt aufgebrachte Beschichtung, die mikrostrukturierte Abschlussschicht zumindest teilweise ausgehärtet, so dass die Mikrostruktur ausreichend verfestigt und fixiert ist, und sich nicht aufgrund eines Zerfließens einebnet. Bei diesem Aushärtungsschritt kann es auch zu einem ggf. noch nicht abgeschlossenen Aushärten der darunter angeordneten, mit einer der vorgeschalteten Bearbeitungsstationen 5, 6 und/oder 7 aufgebrachten Beschichtung(en) kommen.

Selbstverständlich können noch weitere Bearbeitungsstationen (nicht gezeigt) zu den beschriebenen Bearbeitungsstationen 5, 6, 7, 8 hinzugefügt werden. So kann beispielsweise nach einer bevorzugten Variante des erfindungsgemäßen Verfahrens auf die die Mikrostruktur bildende Abschlussschicht noch eine Porenstrukur aus einem Lack aufgedruckt werden, etwa um Holzporen (Vertiefungen) einer Holzoberfläche (Holzmaserung) nachzuahmen. Diese Lackporenstruktur wird dabei vorzugsweise als negative Porenstruktur ausgebildet, d.h. die Vertiefungen (Poren) einer Holzoberfläche werden nicht als Vertiefungen, sondern als kleine Lackerhebungen ausgebildet.

Besonders vorteilhaft hinsichtlich der optischen und haptischen Eigenschaften hat es sich erwiesen, auf eine Lackporenstruktur die erfindungsgemäße Mikrostruktur aufzutragen.

Auf die Rückseite (Unterseite) der Trägerplatte 3 kann bei Bedarf ein Rückstrich aufgetragen werden. Der Auftrag des Rückstrichs, der vorzugsweise farbig ausgeführt ist, erfolgt beispielsweise mittels Auftragswalzen. Zur Trocknung des Rückstrichs kommen z.B. Düsentrockner zum Einsatz.

Nachdem die Dekorbeschichtung, die Versiegelungsschicht 1 und der abschließende, die erfindungsgemäße Mikrostruktur bildende Materialauftrag (Abschlussschicht) 2 - und ggf. der Rückstrich - ausreichend gehärtet sind, wird die so beschichtete großformatige Trägerplatte 3 mittels einer Säge oder dergleichen in eine Vielzahl von Panellen unterteilt. In die Längsstoßseiten und gegebenenfalls auch die Querstoßseiten des jeweiligen Paneels werden danach Profile 9, 10 zur formschlüssigen Verbindung des Paneels mit einem entsprechenden Paneel eingefräst. Die Profile sind dabei als Nut 9 und Feder 10 ausgeführt (vgl. Fig. 5).

In Fig. 4 sind zwei miteinander verbundene Paneele 3.1, 3.2 dargestellt, die jeweils auf ihrer Oberseite ein Holzdekor, eine Versiegelungsschicht 1 und einen abschließenden Materialauftrag aufweisen, wobei der durch kleine Punkte angedeutete Materialauftrag 2 eine erfindungsgemäße Mikrostruktur bildet. Die Paneele 3.1, 3.2 sind als Fußbodenpaneele ausgebildet. Ebenso können sie aber auch zur Verkleidung von Wänden oder Decken eingesetzt werden.

Die Ausführung der Erfindung ist nicht auf die vorstehend beschriebenen Ausführungsbeispiele beschränkt. Vielmehr sind zahlreiche Varianten denkbar, die auch bei abweichender Gestaltung von der in den beiliegenden Ansprüchen angegebenen Erfindung Gebrauch machen. So kann die Erfindung insbesondere auch bei Bauelementen aus Holzwerkstoff in Form von Profilen, beispielsweise bei direktbedruckten Fußleisten vorteilhaft ausgeführt werden.

## Patentansprüche

1. Bauelement, insbesondere Paneel, aus Holzwerkstoff, insbesondere zur Verwendung als Möbelbauelement oder Wand-, Decken- oder Bodenpaneel (3.1, 3.2), mit einer Oberflächenschicht (1) und einem die Oberflächenschicht teilweise bedeckenden Materialauftrag (2), der eine Mikrostruktur bildet, die eine Rauhtiefe R_{z} gem DIN 4768 im Bereich von 2 µm bis 30 µm aufweist, **dadurch gekennzeichnet, daß** der Materialauftrag (2) 10% bis 50% der Fläche der Oberflächenschicht (1) bedeckt, und dass vom Materialauftrag (2) definierte Bereiche unregelmäßig begrenzt und unregelmäßig verteilt auf der Oberflächenschicht (1) angeordnet sind.

2. Bauelement nach Anspruch 1,
**dadurch gekennzeichnet, dass** die Mikrostruktur eine Rauhtiefe im Bereich von 5 µm bis 20 µm, vorzugsweise im Bereich von 6, 5 µm bis 15 µm aufweist.

3. Bauelement nach Anspruch 1 oder 2,
**dadurch gekennzeichnet, dass** die von dem Materialauftrag (2) definierten Bereiche, welche die Mikrostruktur bilden, eine Vielzahl separater Bereiche umfassen, deren jeweilige Flächenausdehnung im Bereich von 0,01 mm² bis 0,1 mm² liegt.

4. Bauelement nach einem der Ansprüche 1 bis 3,
**dadurch gekennzeichnet, dass** die von dem Materialauftrag (2) definierten Bereiche, welche die Mikrostruktur bilden, eine Vielzahl separater Bereiche umfassen, wobei in einem Flächenbereich von 1 cm² der Oberflächenschicht (1) mindestens 200, vorzugsweise mindestens 400 separate Mikrostrukturbereiche angeordnet sind.

5. Bauelement nach einem der Ansprüche 1 bis 4,
**dadurch gekennzeichnet, dass** die Oberflächenschicht (1) eine transparente Versiegelungsschicht ist, wobei unterhalb der Versiegelungsschicht ein Dekor, vorzugsweise ein Holz-, Fliesen- oder Natursteindekor angeordnet ist.

6. Bauelement nach einem der Ansprüche 1 bis 5,
**dadurch gekennzeichnet, dass** der Materialauftrag (2) 20% bis 40%, vorzugsweise 25% bis 35% der Fläche der Oberflächenschicht (1) bedeckt.

7. Bauelement nach einem der Ansprüche 1 bis 6,
**dadurch gekennzeichnet, dass** die Oberflächenschicht (1) eine transparente Versiegelungsschicht ist, wobei unterhalb der Versiegelungsschicht ein Holzdekor angeordnet ist, und wobei auf dem die Mikrostruktur bildenden Materialauftrag (2) eine aus einem Lack gebildete Porenstruktur aufgedruckt ist.

8. Bauelement nach einem der Ansprüche 1 bis 7,
**dadurch gekennzeichnet, dass** die Oberflächenschicht (1) eine transparente, glatt ausgebildete Versiegelungsschicht ist.

9. Bauelement nach einem der Ansprüche 1 bis 8,
**dadurch gekennzeichnet, dass** das Bauelement aus einem eine Trägerplatte aufweisenden Paneel (3.1, 3.2) besteht, wobei die Trägerplatte mit der Oberflächenschicht (1) und dem die Oberflächenschicht teilweise bedeckenden Materialauftrag (2) versehen ist, und wobei die Längs- und/oder Querstoßseiten der Trägerplatte Profile (9, 10) zur formschlüssigen Verbindung des Paneels (3.1) mit einem entsprechenden Paneel (3.2) aufweisen.

10. Bauelement nach einem der Ansprüche 1 bis 9,
**dadurch gekennzeichnet, dass** der die Mikrostruktur bildende Materialauftrag (2) abriebfestigkeitserhöhende und/oder die Kratz- und Scheuerfestigkeit erhöhende Partikel, vorzugsweise Korundpartikel und/oder Quarzpartikel enthält.

11. Bauelement nach Anspruch 10,
**dadurch gekennzeichnet, dass** die abriebfestigkeitserhöhenden und/oder die Kratz- und Scheuerfestigkeit erhöhenden Partikel eine Korngröße kleiner 20 µm, vorzugsweise kleiner 15 µm aufweisen.

12. Verfahren zur Herstellung eines Bauelements, insbesondere zur Verwendung als Möbelbauelement oder Wand-, Decken- oder Bodenpaneel (3.1, 3.2), bei dem auf eine Trägerplatte aus Holzwerkstoff oder ein Trägerprofil aus Holzwerkstoff eine Oberflächenschicht (1) aufgebracht wird, und bei dem auf die Oberflächenschicht ein lackartiger Materialauftrag (2) aufgedruckt wird, der eine Rauhtiefe R_{z} nach DIN 4768 im Bereich von 2 µm bis 30 µm aufweist, **dadurch gekennzeichnet, dass** der Materialauftrag (2) so aufgedruckt wird, dass er 10 bis 50% der Fläche der Oberflächenschicht (1) bedeckt und nach Aushärtung eine Mikrostruktur bildet, und unregelmäßig begrenzt sowie unregelmäßig verteilt auf der Oberflächenschicht angeordnet ist.

13. Verfahren nach Anspruch 12,
**dadurch gekennzeichnet, dass** der Materialauftrag (2) so aufgedruckt wird, dass die Mikrostruktur eine Rauhtiefe im Bereich von 5 µm bis 20 µm, vorzugsweise im Bereich von 6, 5 µm bis 15 µm aufweist.

14. Verfahren nach Anspruch 12 oder 13,
**dadurch gekennzeichnet, dass** der Materialauftrag (2) so aufgedruckt wird, dass die von ihm gebildete Mikrostruktur eine Vielzahl separater Bereiche umfasst, deren jeweilige Flächenausdehnung im Bereich von 0,01 mm² bis 0,1 mm² liegt.

15. Verfahren nach einem der Ansprüche 12 bis 14,
**dadurch gekennzeichnet, dass** der Materialauftrag (2) so aufgedruckt wird, dass in einem Flächenbereich von 1 cm² der Oberflächenschicht (1) mindestens 200, vorzugsweise mindestens 400 separate Mikrostrukturbereiche angeordnet sind.

16. Verfahren nach einem der Ansprüche 12 bis 15,
**dadurch gekennzeichnet, dass** als Oberflächenschicht (1) eine transparente Versiegelungsschicht aufgebracht oder aufgedruckt wird, und dass vor der Versiegelungsschicht ein Dekor, vorzugsweise ein Holz-, Fliesen- oder Natursteindekor auf die Trägerplatte oder das Trägerprofil aufgedruckt wird.

17. Verfahren nach einem der Ansprüche 12 bis 16,
**dadurch gekennzeichnet, dass** der Materialauftrag (2) so aufgedruckt wird, dass er 20 bis 40%, vorzugsweise 25 bis 35% der Fläche der Oberflächenschicht (1) bedeckt und nach der Aushärtung Bereiche bildet, die unregelmäßig begrenzt und unregelmäßig verteilt auf der Oberflächenschicht angeordnet sind.

18. Verfahren nach einem der Ansprüche 12 bis 17,
**dadurch gekennzeichnet, dass** als Oberflächenschicht (1) eine transparente Versiegelungsschicht aufgebracht oder aufgedruckt wird, dass vor der Versiegelungsschicht ein Holzdekor auf die Trägerplatte oder das Trägerprofil aufgedruckt wird, und dass auf dem die Mikrostruktur bildenden Materialauftrag (2) eine aus einem Lack gebildete Porenstruktur aufgedruckt wird.

19. Verfahren nach einem der Ansprüche 12 bis 18,
**dadurch gekennzeichnet, dass** als Oberflächenschicht (1) eine transparente, glatt ausgebildete Versiegelungsschicht aufgebracht oder aufgedruckt wird.

20. Verfahren nach einem der Ansprüche 12 bis 19,
**dadurch gekennzeichnet, dass** zur Erzeugung des lackartigen Materialauftrags (2) ein abriebfestigkeitserhöhende und/oder die Kratz- und Scheuerfestigkeit erhöhende Partikel, vorzugsweise Korundpartikel und/oder Quarzpartikel enthaltender Lack verwendet wird.

## Claims

1. Structural element, in particular a panel, made of a wood-based material, in particular for use as a furniture component or a wall, ceiling or floor panel (3.1, 3.2), comprising a surface layer (1) and a material coating (2) which covers the surface layer in part and forms a microstructure which has a surface roughness R_{z} according to DIN 4768 in the range of from 2 µm to 30 µm, **characterised in that** the material coating (2) covers 10 % to 50 % of the area of the surface layer (1), and **in that** regions defined by the material coating (2) being arranged so as to be irregularly delimited and irregularly distributed over the surface layer (1).

2. Structural element according to claim 1, **characterised in that** the microstructure has a surface roughness in the range of from 5 µm to 20 µm, preferably in the range of from 6.5 µm to 15 µm.

3. Structural element according to claim 1 or claim 2, **characterised in that** the regions which are defined by the material coating (2) and form the microstructure comprise a plurality of separate regions, the respective square dimensions of which are in the range of from 0.01 mm² to 0.1 mm².

4. Structural element according to any of claims 1 to 3, **characterised in that** the regions which are defined by the material coating (2) and form the microstructure comprise a plurality of separate regions, at least 200, preferably at least 400, separate microstructure regions being arranged in an area of 1 cm² of the surface layer (1).

5. Structural element according to any of claims 1 to 4, **characterised in that** the surface layer (1) is a transparent sealing layer, a decorative design, preferably a wooden, tiled or natural stone decorative design, being arranged underneath the sealing layer.

6. Structural element according to any of claims 1 to 5, **characterised in that** the material coating (2) covers 20 % to 40 %, preferably 25 % to 35 %, of the area of the surface layer (1).

7. Structural element according to any of claims 1 to 6, **characterised in that** the surface layer (1) is a transparent sealing layer, a wooden decorative design being arranged underneath the sealing layer, and a pore structure, formed from a lacquer, being printed on the material coating (2) forming the microstructure.

8. Structural element according to any of claims 1 to 7, **characterised in that** the surface layer (1) is a transparent, smooth sealing layer.

9. Structural element according to any of claims 1 to 8, **characterised in that** the structural element consists of a panel (3.1, 3.2) comprising a carrier plate, the carrier plates being provided with the surface layer (1) and the material coating (2) which covers the surface layer in part, and the longitudinal and/or transverse impact sides of the carrier plate comprising profiles (9, 10) for connecting the panel (3.1) to a corresponding panel (3.2) in an interlocking manner.

10. Structural element according to any of claims 1 to 9, **characterised in that** the material coating (2) forming the microstructure contains particles which increase abrasion resistance and/or increase scratch resistance and scrub resistance, preferably corundum particles and/or quartz particles.

11. Structural element according to claim 10, **characterised in that** the particles which increase abrasion resistance and/or increase scratch resistance and scrub resistance have a particle size of less than 20 µm, preferably of less than 15 µm.

12. Method for producing a structural element component, in particular for use as a furniture component or a wall, ceiling or floor panel (3.1, 3.2), in which a surface layer (1) is applied to a carrier plate made of wood-based material or to a carrier profile made of wood-based material, and in which a lacquer-like material coating (2) is printed on the surface layer, which material coating has a surface roughness R_{z} according to DIN 4768 in the range of from 2 µm to 30 µm, **characterised in that** the material coating (2) is printed on in such a way that it covers 10 % to 50 % of the area of the surface layer (1), forms a microstructure after curing and is arranged so as to be irregularly delimited and irregularly distributed over the surface layer.

13. Method according to claim 12, **characterised in that** the material coating (2) is printed on in such a way that the microstructure has a surface roughness in the range of from 5 µm to 20 µm, preferably in the range of from 6.5 µm to 15 µm.

14. Method according to claim 12 or claim 13, **characterised in that** the material coating (2) is printed on in such a way that the microstructure formed thereby comprises a plurality of separate regions, the respective square dimensions of which are in the range of from 0.01 mm² to 0.1 mm².

15. Method according to any of claims 12 to 14, **characterised in that** the material coating (2) is printed on in such a way that at least 200, preferably at least 400, separate microstructure regions are arranged in an area of 1 cm² of the surface layer (1).

16. Method according to any of claims 12 to 15, **characterised in that** a transparent sealing layer is applied or printed on as the surface layer (1), and **in that** a decorative design, preferably a wooden, tiled or natural stone decorative design, is printed on the carrier plate or the carrier profile before the sealing layer.

17. Method according to any of claims 12 to 16, **characterised in that** the material coating (2) is printed on in such a way that it covers 20 % to 40 %, preferably 25 % to 35 %, of the area of the surface layer (1) and, after curing, forms regions which are arranged so as to be irregularly delimited and irregularly distributed over the surface layer.

18. Method according to any of claims 12 to 17, **characterised in that** a transparent sealing layer is applied or printed on as the surface layer (1), **in that** a wooden decorative design is printed on the carrier plate or the carrier profile before the sealing layer, and **in that** a pore structure formed from a lacquer is printed on the material coating (2) forming the microstructure.

19. Method according to any of claims 12 to 18, **characterised in that** a transparent, smooth sealing layer is applied or printed on as the surface layer (1).

20. Method according to any of claims 12 to 19, **characterised in that** for producing the lacquer-like material coating (2), a lacquer containing particles which increase abrasion resistance and/or increase scratch resistance and scrub resistance, preferably corundum particles and/or quartz particles, is used.

## Revendications

1. Elément de construction, en particulier panneau, en matériau dérivé du bois, destiné à être utilisé en tant qu'élément de meuble ou panneau de mur, de plafond ou de sol (3.1, 3.2), qui est doté d'une couche de surface (1) et d'un revêtement de matière (2), qui, recouvrant partiellement la couche de surface (1), forme une microstructure, qui présente une profondeur de rugosité de R_{z} selon DIN 4768, située dans une plage de 2 µm à 30 µm, **caractérisé en ce que** le revêtement de matière (2) couvre 10 % à 50 % de la surface de la couche de surface (1), et que les zones, définies par le revêtement de matière (2), sont disposées sur la couche de surface (1), en étant limitées irrégulièrement et réparties irrégulièrement.

2. Elément de construction selon la revendication 1, **caractérisé en ce que** la microstructure est dotée d'une profondeur de rugosité située dans une plage de 5 µm à 20 µm, de préférence dans une plage de 6,5 µm à 15 µm.

3. Elément de construction selon revendication 1 ou 2, **caractérisé en ce que** les zones, définies par le revêtement de matière (2), qui forment la microstructure, comprennent une pluralité de zones séparées, qui présentent chacune une étendue située dans une plage de 0,01 mm² à 0,1 mm².

4. Elément de construction selon l'une des revendications 1 à 3, **caractérisé en ce que** les zones, définies par le revêtement de matière (2), qui forment la microstructure, comprennent une pluralité de zones séparées, sachant que, dans une zone de 1 cm² de la couche de surface (1), sont disposées au moins 200, de préférence au moins 400 zones de microstructure séparées.

5. Elément de construction selon l'une des revendications 1 à 4, **caractérisé en ce que** la couche de surface (1) est une couche de vitrification transparente, sachant que, sous ladite surface de vitrification, est disposé un décor, de préférence un décor qui imite le bois, le carrelage ou la pierre naturelle.

6. Elément de construction selon l'une des revendications 1 à 5, **caractérisé en ce que** le revêtement de matière (2) couvre 20 % à 40 %, de préférence 25 % à 35 % de la surface de la couche de surface (1).

7. Elément de construction selon l'une des revendications 1 à 6, **caractérisé en ce que** la couche de surface (1) est une couche de vitrification transparente, sachant que, sous ladite surface de vitrification, est disposé un décor imitant le bois, et sachant que sur le revêtement de matière (2), qui forme la microstructure, est imprimée une structure poreuse, qui consiste en laque.

8. Elément de construction selon l'une des revendications 1 à 7, **caractérisé en ce que** la couche de surface (1) est une couche de vitrification transparente, lisse.

9. Elément de construction selon l'une des revendications 1 à 8, **caractérisé en ce que** ledit élément de construction consiste en un panneau (3.1, 3.2), qui est doté d'une plaque de support, sachant que la plaque de support est pourvue de la couche de surface (1) et du revêtement de matière (2), qui couvre partiellement ladite couche de surface, et sachant que les côtés d'aboutage longitudinaux et / ou transversaux de la plaque de support sont dotés de profils (9, 10) pour relier par emboîtement le panneau (3.1) à un panneau (3,2) correspondant.

10. Elément de construction selon l'une des revendications 1 à 9, **caractérisé en ce que** le revêtement de matière (2), qui forme la microstructure, contient des particules, qui accroissent la résistance à l'abrasion et / ou la résistance aux éraflures et au frottement, de préférence des particules de corindon et / ou des particules de quartz.

11. Elément de construction selon la revendication 10, **caractérisé en ce que** les particules accroissant la résistance à l'abrasion et / ou la résistance aux éraflures et au frottement présentent une granulométrie inférieure à 20 µm, de préférence inférieure à 15 µm.

12. Procédé de fabrication d'un élément de construction, qui est destiné, en particulier, à être utilisé en tant qu'élément de meuble ou de panneau de mur, de plafond ou de sol (3.1, 3.2), dans lequel une couche de surface (1) est appliquée sur une plaque de support en matériau dérivé du bois ou sur un profilé en matériau dérivé du bois, et dans lequel, sur ladite couche de surface, est imprimé un revêtement de matière (2) de type laque, qui présente une profondeur de rugosité Rz selon DIN 4768 située dans une plage de 2 µm à 30 µm, **caractérisé en ce que** le revêtement de matière (2) est imprimé de sorte qu'il recouvre 10 à 50 % de la surface de la couche de surface (1) et forme, après durcissement, une microstructure et est limité irrégulièrement et réparti irrégulièrement.

13. Procédé selon la revendication 12, **caractérisé en ce que** le revêtement de matière (2) est appliqué de sorte que la microstructure présente une profondeur de rugosité située dans une plage de 5 µm à 20 µm, de préférence dans une plage de 6,5 µm à 15 µm.

14. Procédé selon revendication 12 ou 13, **caractérisé en ce que** le revêtement de matière (2) est imprimé de sorte que la microstructure formée par lui comprenne une pluralité de zones séparées, qui présentent chacune une étendue située dans une plage de 0,01 mm² à 0,1 mm².

15. Procédé selon l'une des revendications 12 à 14, **caractérisé en ce que** le revêtement de matière (2) est imprimé de sorte que, que, dans une zone de 1 cm² de la couche de surface (1), sont disposées au moins 200, de préférence au moins 400 zones de microstructure séparées.

16. Procédé selon l'une des revendications 12 à 15, **caractérisé en ce que**, comme couche de surface (1), est appliquée ou imprimée une couche de vitrification transparente et que, sur la plaque de support ou le profilé de support, un décor, de préférence un décor imitant le bois, le carrelage ou la pierre naturelle, est imprimé avant la couche de vitrification.

17. Procédé selon l'une des revendications 12 à 16, **caractérisé en ce que** le revêtement de matière (2) est imprimé de sorte qu'il couvre 20 % à 40 %, de préférence 25 % à 35 % de la surface de la couche de surface (1) et forme, après durcissement, des zones, qui sont limitées irrégulièrement et réparties irrégulièrement sur la couche de surface.

18. Procédé selon l'une des revendications 12 à 17, **caractérisé en ce que**, comme couche de surface (1), est appliquée ou imprimée une couche de vitrification transparente, que, sur la plaque de support ou le profilé de support, un décor imitant le bois est imprimé avant la couche de vitrification, et que, sur le revêtement de matière (2), qui forme la microstructure, est imprimée une structure poreuse consistant en laque.

19. Procédé selon l'une des revendications 12 à 18, **caractérisé en ce que**, comme couche de surface (1), est appliquée ou imprimée une couche de vitrification transparente, lisse.

20. Procédé selon l'une des revendications 12 à 19, **caractérisé en ce que**, pour la réalisation du revêtement de matière (2) de type laque, on utilise une laque contenant des particules, qui accroissent la résistance à l'abrasion et / ou la résistance aux éraflures et au frottement, de préférence des particules de corindon et / ou des particules de quartz.
